# EUROPÄISCHE PATENTSCHRIFT

(11) **EP 0 932 015 B1**
(45) Veröffentlichungstag und Bekanntmachung des Hinweises auf die Patenterteilung: **16.08.2001**
(21) Anmeldenummer: 99100536.4
(22) Anmeldetag: 13.01.1999
(51) Int. Cl.: F42B 3/12

(54) **Detonator**
Detonator
Détonateur

(30) Priorität: 23.01.1998 DE 19802432
(43) Veröffentlichungstag der Anmeldung: 28.07.1999
(73) Patentinhaber: Diehl Stiftung & Co., 90478 Nürnberg (DE)
(72) Erfinder: Wich, Harald, 91207 Lauf (DE)

(56) Entgegenhaltungen:
- WO-A-96/30714
- DE-A- 3 537 820
- US-A- 3 292 537
- US-A- 3 695 178
- US-A- 3 906 858
- US-A- 4 729 315
- US-A- 4 831 933
- US-A- 5 682 008

## Beschreibung

Die Erfindung betrifft einen elektrothermischen Detonator gemäß dem Oberbegriff des Anspruches 1 und erstreckt sich auch auf die Verwendung eines handelsüblichen SMD-Widerstandes zum Erstellen eines solchen Detonators.

Detonatoren, bei denen durch Zufuhr von elektrischer Energie eine Zündbrücke bis zur Verdampfung erhitzt wird, um den mit der Zündbrücke in Berührung stehenden Anzündsatz auf mindestens seine Initialisierungstemperatur aufzuheizen, sind vielfältig beschrieben und im Einsatz. Die klassische Bauform, auf die unten noch näher eingegangen wird, ist die eines freitragenden Widerstandsdrahtes zur Überbrückung zweier Anschlußpole für das Einspeisen des elektrischen Zündstromes.

Bei der DE-A-35 37 820, die als nächstliegender Stand der Technik angesehen wird, dagegen wird vom Substrat einer integrierten Zündsteuerschaltung eine Zündbrücke in Form eines Heizelementes getragen, das aus einem Halbleiter besteht, der unterschiedliche Stromkennlinienbereiche aufweist, um infolge lawinenartigen Stromanstiegs aufgrund temperaturabhängiger Widerstandsverringerung zum zuverlässigen Durchzünden zu führen. In der US-A-4 729 315 ist ein Detonator mit einer Dünnfilmbrücke beschrieben, die auf einem Halbleitersubstrat ausgebildet ist. Auch nach US-A-5 682 008 ist ein Halbleitersubstrat als Träger für wenigstens eine Zündbrücke vorgesehen, die in diesem Falle aber in das Substrat eindiffundiert ist. Gemäß US-A 3 292 537 wird das Halbleitersubstrat für die Zündbrücke als steuerbarer elektronischer Schalter ausgelegt, um sicherzustellen, daß nur bei Vorhandensein zweier unterschiedlicher Ansteuerungskriterien der Zündstrom über die Brücke freigegeben werden kann. Alle diese Detonatoren beruhen auf Technologie der monolithisch integrierten Schaltungen mit ihren bekannten Vorteilen hinsichtlich der Massenfertigung, aber auch ihren bekannten Nachteilen hinsichtlich der Ausbeute und vor allem der Problematik in der Praxis geforderter individueller Einstellungen für die jeweilige

Ansprechcharakteristik und -toleranz des elektrothermischen Zündeffektes zur Anpassung an bestimmte Sicherheits- und Funktionsvorgaben.

In Anlehnung an den eingangs erwähnten klassischen Aufbau von elektrothermischen Detonatoren mit ihrem zu verdampfenden Widerstandsdraht ist aus der EP-A-0 248 977 ein Träger für einen Brückenzünder zum Initiieren von Anzündsätzen, Verzögerungssätzen und pyrotechnischen Mischungen sowie von Primärzündstoffen und -zündsätzen vorgesehen, bei dem in einen metallischen Außenring ein durchbohrter Keramikkörper eingebracht ist, der zur Aufnahme von Kontaktstiften für die Stromzuleitung dient. Die Zündbrücke zwischen diesen Kontaktstiften ist zwischen elektrisch leitenden Flächen auf dem Keramikkörper ausgebildet, welche die Bohrungen flächig umgeben. Für das Aufbringen dieser Flächen und der Zündbrücke können die Verfahren der Zerstäubungs- oder Aufdampftechnik bzw. des Siebdruckes eingesetzt werden.

Ein elektrischer Brückenzünder mit einem gegenüber einem metallischen Gehäuse isoliert eingebauten Glühbrückendraht ist aus der DE 36 13 134 A1 bekannt. Um ein ungewolltes spannungsabhängiges Ansprechverhalten aufgrund von elektrostatischen Ladungsverschiebungen beiderseits parasitärer Überschlagsstrecken mit einfachen fertigungstechnischen Mitteln zu vermeiden, werden die Drahtenden des Glühbrückendrahtes einschließlich der Umgebungsbereiche ihrer Befestigungspunkte auf den Anschlußpolen des Brückenzünders mit einer Isolierschicht aus Isolierlack versehen, der nach einem Tauchvorgang vom bogenförmigen Brückendraht-Mittelbereich abläuft oder der auf die Umgebung der Befestigungspunkte abgetropft wird.

Die DE 42 36 729 A1 beschreibt eine Zünd- bzw. Anzündpille mit einem isolierenden Polkörper mit elektrisch leitenden Längsstreifen, mit einer auf dem Polkörper angeordneten Glühbrücke und mit Anschlußdrähten, wobei die Glühbrücke und die Anschlußdrähte jeweils mit den Längsstreifen über Lötstellen verbunden sind, und mit mindestens einem Zündstoff und einem äußeren Überzugslack, der den Zündstoff bedeckt.

Alle diese Detonatoren funktionieren nach dem elektrothermischen Prinzip. D.h. daß durch Zufuhr von elektrischer Energie die Zündbrücke des Detonators üblicherweise bis zur Verdampfung stark erhitzt wird. Dabei wird der mit der Zündbrücke in Berührung befindliche Anzündsatz über seine Initiierungsgrenze hinaus erwärmt und die Zündung des Anzündsatzes eingeleitet.

Bekannte Detonatoren weisen oftmals eine sehr niederohmige Zündbrücke auf. Derartige niederohmige Zündbrücken sind jedoch nur schwer elektronisch ansteuerbar. Desgleichen sind Detonatoren bekannt, bei welchen die Zündbrücke einen moderaten Widerstandswert besitzt. Solche Zündbrücken der zuletzt genannten Art sind zwar besser elektronisch ansteuerbar, aufgrund der kleinen Geometrien der Zündbrücken, z.B. des Drahtdurchmessers, sind sie jedoch nur relativ schwer herstellbar. Ein weiterer Mangel bekannter Detonatoren besteht darin, daß der Widerstandswert ihrer Zündbrücke stets mit großen Widerstandstoleranzen behaftet ist. So beträgt bspw. die Widerstandstoleranz eines bekannten Detonators mit einem Widerstandswert seiner Zündbrücke von 15 Ohm im Bereich von ± 4 Ohm, d.h. die Widerstandstoleranz beträgt größenordnungsmäßig ± 20 %.

In Kenntnis dieser Gegebenheiten liegt der vorliegenden Erfindung die Aufgabe zugrunde, einen Detonator der eingangs genannten Art zu schaffen, der vergleichsweise kostengünstig mit besser definierten Parametern realisierbar ist, wobei der Brückenwiderstand der Zündbrücke jeden gewünschten Wert innerhalb enger Widerstandstoleranzen aufweisen kann.

Diese Aufgabe wird bei einem Detonator der eingangs genannten Art erfindungsgemäß durch die Merkmale des Kennzeichenteiles des Anspruchs 1 gelöst. Bevorzugte Ausbzw. Weiterbildungen des erfindungsgemäßen Detonators sind in den Unteransprüchen gekennzeichnet.

Bei dem erfindungsgemäßen Detonator werden ein Brückendraht oder ein Brücken-Schichtelement für die Zündbrücke durch einen Miniatur-SMD-Widerstand (Surface Mounted Device) ersetzt. Derartige Miniatur-SMD-Widerstände sind auf dem Markt ohne weiteres preisgünstig erhältlich. Der Widerstandswert ist in vorteilhafter Weise unabhängig von der jeweiligen Bauform des SMD-Widerstandes in weiten Grenzen frei wählbar. Widerstandswerte zwischen < 1 Ohm und > kOhm sind in nahezu allen Baugrößen solcher SMD-Widerstände erhältlich. Weitere Vorteile bestehen darin, daß der jeweils gewünschte Widerstandswert innerhalb der Normreihen (z.B. E24, E48 oder E96)ausreichend fein abgestuft auswählbar ist; und daß die Widerstandstoleranz des Widerstandswertes eines die Zündbrücke bildenden SMD-Widerstandes mit Werten von < 1 % aus dem Standardprogramm der SMD-Widerstände gewählt werden kann, und daß die Ansprechempfindlichkeit, d.h. die Spitzenleistung zum Zünden des Anzündsatzes des Detonators durch Auswahl der Bauform bzw. Baugröße des SMD-Widerstandes in weiten Grenzen frei wählbar ist; sowie daß die Zündempfindlichkeit in weiten Grenzen durch die Auswahl der Widerstands-Technologie (etwa Dickschicht- oder Dünnfilm-Widerstand) sowie durch die Behandlung der Widerstandschicht (mit oder ohne Coating) gut reproduzierbar beeinflußt werden kann.

Bspw. besitzt ein SMD-Widerstand der Baugröße 0402 eine Dauerverlustleistung von größenordnungsmäßig 50 bis 60 mW. Durch eine definierte Ansteuerung eines solchen SMD-Widerstandes mit einer Spitzenleistung im Bereich einiger 10 W sind die für die Initiierung des Anzündsatzes des Detonators erforderlichen Temperaturen von größenordnungsmäßig bis 400°C mit kurzer Verzögerungszeit erreichbar. Größere Baugrößen wie bspw. 0603, 0805 oder 1206 besitzen entsprechend höhere Bauverlustleistungen und erfordern daher auch entsprechend höhere Spitzenleistungen, um die Initiierungstemperatur an der Grenzschicht zum Anzündsatz des Detonators zu erreichen.

Durch die erfindungsgemäße Anwendung an sich bekannter SMD-Widerstände als Zündbrücke des Detonators ist es in vorteilhafter Weise möglich, unter Beibehaltung der an bekannten Montagebedingungen für solche SMD-Widerstände bspw. auf Leiterplatten, Keramiksubstraten, Transistorsockeln, IC-Gehäusen o.dgl. die Ansprechempfindlichkeit wunschgemäß um größenordungsmäßig eine Dekade zu variieren, den Widerstandswert des die Zündbrücke bildenden SMD-Widerstandes innerhalb von fünf Dekaden wunschgemäß frei wählen zu können, und die Widerstandstoleranz des SMD-Widerstandes < als 1% spezifizieren zu können. In weiterer vorteilhafter Weise ist es möglich, den die Zündbrücke des Detonators bildenden SMD-Widerstand auf Standard-SMD-Bestückungsmaschinen bestücken und mit Standardverfahren der SMD-Technik auf dem Gehäuseboden des Detonators elektrisch leitend fixieren zu können. Diese Fixierung erfolgt zweckmäßigerweise durch Löten, bei dem es sich um ein Reflow-Löten, um ein Vaporphase-Löten o.dgl. handeln kann. Aufgrund dieser an sich bekannten Technologie sind die Herstellungskosten zur Realisierung der Zündbrücke des erfindungsgemäßen Detonators vergleichsweise klein.

Ein weiterer, ganz besonderer Vorteil der Anwendung eines an sich bekannten SMD-Widerstandes für die Zündbrücke des erfindungsgemäßen Detonators besteht in der Möglichkeit, problemlos zwei oder mehr als zwei "Heizelemente" pro Detonator bzw. Flammzündmittel einsetzen zu können. Kommen mehrere solcher SMD-Widerstände als "Heizelemente" zur Anwendung, so werden die SMD-Widerstände zweckmäßigerweise einseitig zusammengeschaltet. Dieser gemeinsame Anschluß und die zu den einzelnen SMD-Widerständen zugehörigen zweiten Anschlüsse werden aus dem Gehäuse des Detonators herausgeführt, um die Möglichkeit zu schaffen, bei Hochzuverlässigkeitsanwendungen eine redundante Zündung anwenden zu können.

Weitere Einzelheiten, Merkmale und Vorteile ergeben sich aus der nachfolgenden Beschreibung eines in der Zeichnung schematisch dargestellten Ausführungsbeispieles des erfindungsgemäßen Detonators.

Die Figur zeigt in einer Schnittdarstellung eine Ausbildung des Detonators 10, der an einem Gehäuseboden 12 aus elektrisch isolierendem Material Kontaktflächen 14 aufweist, die in Dick- oder Dünnschichttechnologie realisiert sind. Die Kontaktflächen 14 sind mit Anschlußpins 16 elektrisch leitend verbunden, die sich durch den Gehäuseboden 12 erstrecken.

Die Kontaktflächen 14 auf der Innenseite des Gehäusebodens 12 bilden Anschlußkontakte für SMD-Widerstände 18. Die SMD-Widerstände 18 bilden eine Zündbrücke 20 für einen Anzündsatz 22 des Detonators 10. Der Anzündsatz 22 ist auf die SMD-Widerstände 18 bzw. auf den Gehäuseboden 12 aufgepreßt.

Der Detonator 10 weist ein Gehäuse 24 auf, das von einer Gehäusehülse 26 und einem Deckelelement 28 gebildet ist. In dem vom Gehäuse 24 umschlossenen Raum 30 befindet sich ein Verstärkersatz 32 des Detonators 10.

### Bezugsziffernliste:

- 10: Detonator
- 12: Gehäuseboden
- 14: Kontaktfläche
- 16: Anschlußpin
- 18: SMD-Widerstand
- 20: Zündbrücke
- 22: Anzündsatz
- 24: Gehäuse
- 26: Gehäusehülse
- 28: Deckelelement
- 30: Gehäuse-Innenraum
- 32: Verstärkersatz

## Patentansprüche

1. Elektrothermischer Detonator (1) mit einem eine Zündbrücke (20) für einen Anzündsatz (22) bildenden elektrischen Widerstand, der an einem Gehäuseboden (12) für ein Detonator-Gehäuse (24) mit Anschlußkontakten (14) elektrisch leitend fixiert ist, dadurch gekennzeichnet, daß die Widerstand ein handelsüblicher SMD-Widerstand (18) ist.

2. Detonator nach Anspruch 1,
**dadurch gekennzeichnet,** daß der Anzündsatz (22) auf den auf dem Gehäuseboden (12) fixierten mindestens einen SMD-Widerstand (18) gepreßt ist.

3. Detonator nach Anspruch 2,
**dadurch gekennzeichnet,** daß der Anzündsatz (22) mit einem Verstärkersatz (32) kombiniert ist.

4. Detonator nach einem der Ansprüche 1 bis 3,
**dadurch gekennzeichnet,** daß mindestens zwei SMD-Widerstände (18) einseitig zusammengeschaltet sind, wobei der gemeinsame Anschluß (16) und die zu den SMD-Widerständen zugehörigen Einzelanschlüsse (16) mit den entsprechenden Anschlußkontakten (14) des Gehäusebodens (12) kontaktiert sind.

5. Verwendung eines handelsüblichen SMD-Widerstandes (18) als Zündbrücke (20) für einen elektrothermischen Detonator (10) zum Initieren eines Anzündsatzes (22).

## Claims

1. Electrothermal detonator (10) having an electric resistor forming an ignition bridge (20) for an igniter composition (22), said resistor being fixed in an electrically conductive manner to a base (12) for a detonator housing (24) with connection contacts (14), characterized in that the resistor is a commercially available SMD resistor (18).

2. Detonator according to Claim 1,
characterized in that
the igniter composition (22) is pressed on to at least one SMD resistor (18) fixed on to the base (12) of the housing.

3. Detonator according to Claim 2,
characterized in that
the igniter composition (22) is combined with a booster composition (32).

4. Detonator according to one of Claims 1 to 3,
characterized in that
at least two SMD resistors (18) are unilaterally interconnected, the shared connection (16) and the individual connections (16) belonging to the SMD resistors being in contact with the corresponding connection contacts (14) of the base (12) of the housing.

5. Use of a commercially available SMD resistor (18) as an ignition bridge (20) for an electrothermal detonator (10) for the initiation of an igniter composition (22).

## Revendications

1. Détonateur (1) électrothermique, comportant une résistance électrique qui forme un pont d'allumage (20) pour un set d'allumage (22) et qui est fixée de manière électriquement conductrice à un fond de boîtier (12) pour un boîtier (24) du détonateur avec contacts de connexion (14), caractérisé en ce que la résistance est une résistance SMD (18) du commerce.

2. Détonateur selon la revendication 1, caractérisé en ce que le set d'allumage (22) est pressé sur la ou les résistances SMD (18) fixée(s) sur le fond (12) du boîtier.

3. Détonateur selon la revendication 2, caractérisé en ce que le set d'allumage (22) est combiné à un ensemble d'amplification (32).

4. Détonateur selon l'une des revendications 1 à 3, caractérisé en ce qu'au moins deux résistances SMD (18) sont interconnectées d'un côté, la connexion commune (16) et les connexions individuelles (16) qui sont associées aux résistances SMD, étant mises en contact avec les contacts de connexion (14) correspondants du fond (12) du boîtier.

5. Utilisation d'une résistance SMD (18) du commerce comme pont d'allumage (20) pour un détonateur (10) électrothermique afin d'initier un set d'allumage (22).
